# EUROPÄISCHE PATENTSCHRIFT

(11) **EP 2 838 387 B1**
(45) Veröffentlichungstag und Bekanntmachung des Hinweises auf die Patenterteilung: **16.11.2016**
(21) Anmeldenummer: 13734310.9
(22) Anmeldetag: 17.04.2013
(51) Int. Cl.: A41D 13/11, A62B 17/04, A62B 18/00

(54) **SCHUTZHAUBE FÜR REINRÄUME**
PROTECTIVE HOOD FOR CLEAN ROOMS
CAGOULE DE PROTECTION POUR SALLES BLANCHES

(30) Priorität: 18.04.2012 DE 202012004168 U; 13.02.2013 DE 102013002390
(43) Veröffentlichungstag der Anmeldung: 25.02.2015
(73) Patentinhaber: PM Atemschutz GmbH, 41066 Mönchengladbach (DE)
(72) Erfinder: MOZGA, Hans-Peter, 41066 Mönchengladbach (DE)
(74) Vertreter: Thon, Sabine
(86) Internationale Anmeldenummer: PCT/DE2013/000196
(87) Internationale Veröffentlichungsnummer: WO 2013/156017

(56) Entgegenhaltungen:
- EP-A1- 1 215 974
- US-A- 4 055 173
- US-A- 4 901 716
- US-A- 5 009 225
- US-A- 5 042 474
- US-A1- 2009 151 055

## Beschreibung

Die Erfindung betrifft eine Schutzhaube, die das Arbeiten in Reinräumen unter dem Aspekt des Produktschutzes erleichtert.

Die Schutzhaube (mit Namen PM Clean Hood) ist eine freitragende Schutzhaube, die insbesondere für den Einssatz in Reinräumen konzipiert ist. In einem Reinraum können Produkte unter einer besonders verschmutzungsarmen Atmosphäre gefertigt werden. Dies ist bei Produkten der Elektrotechnik und Mikroelektrotechnik gefordert.

Normale, zur Zeit im Handel erhältliche Schutzhauben, verwenden die im Reinraum befindliche Atemluft zur Atemluftversorgung des Produktionspersonals oder es wird mit Hilfe eines Atemluftgebläses gereinigte Luft in die Haube geblasen. Dies kann beim Ausatmen dazu führen, dass verschmutze Partikel oder verbrauchte Luft aus der Haube in den Reinraum gelangt und die Produkte verunreinigt.

Eine Schutzhaube worin die Atemluft gefiltert in die Haube gelangt und die verbrauchte Luft über einem Partikelfilter an die Umgebung angegeben wird ist aus US 5,009,225 bekannt.

Aufgabe ist es daher eine Schutzhaube bereitzustellen, die keine verunreinigte oder gebrauchte Luft entweichen lässt.

Gelöst wird diese Aufgabe durch eine Schutzhaube, die dafür sorgt, dass die Atemluft (Frischluft) durch ein integriertes PS-Vlies gefiltert in die Haube gelangt und die verbrauchte Luft über einen P3-Partikelfilter an die Umgebung abgegeben wird. Die besonderen Filter lassen keine größeren Partikel in oder aus der Haube.

So können keine Schmutzpartikel aus der Schutzhaube heraus in den Reinraum gelangen.

In einer anderen Ausführungsform der vorliegenden Erfindung basiert die Haube auf einem Unterdruckprinzip. In einer weiteren Ausführungsform wird mit Hilfe eines Atemluftgebläses ein Unterdruck in der Haube erzeugt. Hierdurch wird die Luft und somit auch die verunreinigte Luft stetig aus der Haube herausgesogen.

Ein Atemschutzgebläse mit PS3-Partikelfilter ist neben der Schutzhaube und dem Abluftschlauch eine weitere wesentliche Systemkomponente. Herkömmliche Atemschutzgebläse blasen die, unter Verwendung eines Atemfilters gereinigte Luft in eine Schutzhaube und erzeugen damit einen leichten Überdruck in der Haube. Das beim Einsatz der PM Clean Hood verwendete Atemschutzgebläse wirkt entgegengesetzt. Beim Einschalten des Atemschutzgebläses wird über den Abluftschlauch Luft über ein PS-Vlies irn oberen Kopfbereich durch die Schutzhaube angesaugt, wobei ein leichter Unterdruck in der Haube entsteht. Die abgesaugte Luft wird über den PS-Filter am Atemschutzgebläse in die Raumumgebung zurückgeführt.
Der Vorteil dieses Systems liegt darin, dass der Anwender stets von einem angenehmen Luftstrom im Bereich des Gesichts umgeben ist. Die ausgeatmete Luft wird unverzüglich abtransportiert. Eventuell in der Atemluft enthaltene biologische Agenzien, aber auch Partikel, wie Hautschuppen oder Haare, werden durch den PS-Filter, vorzugsweise ein P3-Partikelfilter festgehalten und können nicht in die Raumumgebung gelangen.
In einer weiteren besonderen Ausführungsform des erfindungsgemäßen Gebläses ist dies dadurch gekennzeichnet, dass das Atemluftgebläse motorunterstützt arbeitet und sich in einem Gehäuse befindet, in welchem zusätzlich auch noch ein Filtermodul angeordnet ist, in welchem sich der Partikelfilter befindet.

Dieses in einem Gehäuse befindliche Atemluftgebläse gewährleistet dem Träger der Schutzhaube mobil und beweglich seine Tätigkeit auszuüben. Das Gebläse zur Erzeugung des Unterdrucks - im Normalfall reicht ein Gebläse aus - befindet sich in dem gleichen Gehäuse wie der eigentliche Partikelfilter und wird beispielsweise an der Schutzhaube befestigt. Das in dem Gehäuse befindliche Filtermodul dient zur Aufnahme des Partikelfilters. Dort können dann wahlweise Partikel- oder Kombinationsfilter verschiedenster Stärke eingelegt werden. Das motorunterstützte Gebläse befindet sich ebenfalls in dem Filtergehäuse und befördert die verbrauchte Luft durch den Filter hinaus.

Denkbar sind Gebläse, die nach dem Prinzip von Axialventilatoren arbeiten. Sie sind eine sehr gebräuchliche Bauform. Die Drehachse des Axiallaufrades verläuft parallel bzw. axial zum Luftstrom. Die Luft wird durch das Axiallaufrad, ähnlich wie bei einem Flugzeug- oder Schiffspropeller, bewegt. Die Vorteile von Axialventilatoren sind die, im Verhältnis zum hohen geförderten Luftdurchsatz, geringen Abmessungen. Wichtig ist allerdings, dass der gebläseunterstützte Filter mit integriertem Motor nicht zu schwer ist. Der in dieser Erfindung entwickelte Motor hat ein Gewicht von 90 g.

In einer weiteren Ausführungsform der Erfindung ist die Schutzhaube so gestaltet, dass sie sich jeder Kopfform anpasst. Dies wird mit Hilfe von elastischen Bändern erreicht. Die gesamte Schnittführung der Haube und die Anbringung passformoptimierender Nähte erhöhen den Tragekomfort gegenüber herkömmlichen Hauben wesentlich. Unterstützt durch die Verwendung von elastischen Bändern passt sich die Haube jeder beliebigen Kopfform an und sorgt für ausreichende Bewegungsfreiheit. Auch für Bart- und Brillenträger hervorragend geeignet.
Die erfindungsgemäße Ausführungsform der Schutzhaube, die die elastischen Bänder der Haubeninnenseite mit Bändern, vorzugsweise ebenfalls elastischen Bändern, auf der Außenseite der Haube verbindet, hat den Vorteil, dass der Träger die Haube nach dem Aufsetzen an die Kopfform anpassen kann. Dies wird durch ein Festziehen der Bänder erreicht. Die Haube kann so leicht aufgesetzt und wieder abgenommen werden. Beim Abnehmen können Haarbänder und Haarnetze herabgezogen werden und den Reinraum kontaminieren. Die Verbindung der Innenseitenbänder mit den Außenseitenbändern wird durch ein befestigen der Bänder jeweils an der Haube bewerkstelligt.
In einer weiteren Ausführungsform der Schutzhaube ist diese dadurch gekennzeichnet, dass die Haube einen doppelten Kragen aufweist. Die Schutzhaube ist mit zwei übereinander liegenden Kragen ausgestattet. Der innenliegende, ergonomisch zugeschnittene Kragen ist dazu bestimmt, unter der Oberbekleidung des Anwenders getragen zu werden. Um ein Verrutschen des Unterkragens beim Ankleiden zu verhindern ist dieser zusätzlich mit einem Fixierungsband ausgestattet, welches der Träger unter dem Brustkorb verschließt.
Der Oberkragen liegt im Schulterbereich auf der Oberbekleidung auf. Er ist im Bereich der äußeren Schnittkanten umgenäht. Zur Vorbereitung des Ankleidens verfügt die Haube oben über eine praktische Aufhängeschlaufe.
Es kann allerdings auch eine Schutzhaube mit nur einem Kragen verwendet werden, der sorgfältig die Abschirmung der Aussenluft von der Innenluft abschirmt. Dieser wird durch den erzeugten Unterdruck noch zusätzlich an die Schutzkleidung des Trägers gesaugt. Dieser Kragen kann unter der Sicherheitskleidung getragen werden und trägt so effektiv zur Abdichtung und Verhinderung der Verunreinigung des Raumes bei.
Die Schutzhaube ist so ausgestaltet, dass sie ohne Kopfgestell freitragend ist.
Die Schutzhaube verfügt vorzugsweise über ein Visier, dass die optische Klasse 1 hat.
Die Schutzhaube besteht aus einem begrenzt einsetzbaren Material. Das Visier erfüllt die Anforderungen an die optische Klasse 1 und ist fest mit der Haube verbunden. Die Visiergröße ist so ausgelegt, dass sie das natürliche Sichtfeld nicht beeinträchtigt. Gleichzeitig werden durch die definierte Visiergröße Blendeinwirkungen durch Lichteinfall von hinten nahezu ausgeschlossen, was zu einem erhöhten Tragekomfort und Sicherheit beiträgt. Das halbkreisförmig gewölbte Visier lässt es zu, dass der Träger den Kopf nach oben und unten, rechts und links wenden kann, ohne dass sein Sichtfeld von dem undurchsichtigen Teil der Schutzhaube beeinträchtigt wird.
In einer weiteren Ausführungsform der Schutzhaube ist diese dadurch gekennzeichnet, dass der Abluftschlauch mit einem speziellen Befestigungsclip mit der Haube verbunden wird. Hierdurch kann der Atemluftschlauch, je nachdem wo sich der Befestigungsclip an der Schutzhaube befindet schnell und unkompliziert mit der Schutzhaube verbunden werden.

Figur 1 zeigt eine Ausführungsform der Schutzhaube. Die hier gezeigten Ausführungsbeispiele sind nicht einschränkend zu verstehen.

### Bezugszeichenliste:

1. Visier
2. passformoptimierte Nähte
3. innenliegender Kragen
4. Fixierungsband
5. Oberkragen
6. Aufhängschlaufe
7. Anschlusstülle für Abluftschlauch
8. Abluftschlauch
9. Befestigungsclip
10. P3-Partikel-Vlies
11. Atemschutzgebläse mit P3-Partikelfilter

Die Figur 1 zeigt, dass die Schutzhaube in diesem Fall aus einem begrenzt einsetzbaren Material besteht. Das Visier **1** erfüllt die Anforderungen an die optische Klasse 1 und ist fest mit der Haube verbunden. Die Visiergröße ist so ausgelegt, dass sie das natürliche Sichtfeld nicht beeinträchtigt. Gleichzeitig werden durch die definierte Visiergröße Blendeinwirkungen durch Lichteinfall von hinten nahezu ausgeschlossen, was zu einem erhöhten Tragekomfort und Sicherheit beiträgt.

Die gesamte Schnittführung der Haube und die Anbringung passformoptimierender Nähte **2** erhöhen den Tragekomfort gegenüber herkömmlichen Hauben wesentlich. Unterstützt durch die Verwendung von elastischen Bändern passt sich die Haube jeder beliebigen Kopfform an und sorgt für ausreichende Bewegungsfreiheit. Auch für Bart- und Brillenträger hervorragend geeignet.
Die Schutzhaube ist mit zwei übereinander liegenden Kragen ausgestattet. Der innenliegende, ergonomisch zugeschnittene Kragen **3** st dazu bestimmt, unter der Oberbekleidung des Anwenders getragen zu werden. Um ein Verrutschen des Unterkragens beim Ankleiden zu verhindern ist dieser zusätzlich mit einem Fixierungsband **4** ausgestattet, welches der Träger unter dem Brustkorb verschließt.
Der Oberkragen **5** liegt im Schulterbereich auf der Oberbekleidung auf. Er ist im Bereich der äußeren Schnittkanten umgenäht. Zur Vorbereitung des Ankleidens verfügt die Haube oben über eine praktische Aufhängeschlaufe **6.**
Die Anschlusstülle **7** für die Aufnahme des Abluftschlauchs **8** befindet sich zwischen den beiden Kragen im vorderen Bereich der Schutzhaube, also in unmittelbarer Nähe der Atmungsorgane. Der Abluftschlauch wird per Befestigungsclip **9** mit der Anschlusstülle fest verbunden. Konstruktionsbedingt überdeckt der Oberkragen auch den Abluftschlauch und stellt somit eine höchstmögliche Bewegungsfreiheit sicher.
Im oberen Bereich der Haube wird das Material der Schutzhaube durch ein großes PS-Partikel-Vlies **10** ersetzt. Dies kann auch mit Aktivkohle versetzt sein.

### Funktionsweise

Ein Atemschutzgebläse mit PS-Partikelfilter **11** ist neben der Schutzhaube und dem Abluftschlauch eine weitere wesentliche Systemkomponente. Herkömmliche Atemschutzgebläse blasen die unter Verwendung eines Atemfilters gereinigte Luft in eine Schutzhaube und erzeugen damit einen leichten Überdruck in der Haube. Das beim Einsatz der PM Clean Hood verwendete Atemschutzgebläse wirkt entgegengesetzt. Beim Einschalten des Atemschutzgebläses wird über den Abluftschlauch Luft über ein PS-Vlies im oberen Kopfbereich durch die Schutzhaube angesaugt, wobei ein leichter Unterdruck in der Haube entsteht. Die abgesaugte Luft wird über den PS-Filter am Atemschutzgebläse in die Raumumgebung zurückgeführt.
Die Pfeile zeigen die Flussrichtung der Luftströmung an.

## Patentansprüche

1. Schutzhaube **dadurch gekennzeichnet, dass** die Atemluft (Frischluft) durch ein integriertes PS-Vlies **(10)** gefiltert in die Haube gelangt und die verbrauchte Luft über einen P3-Partikelfilter **(11)** an die Umgebung abgegeben wird.

2. Schutzhaube nach Anspruch 1, **dadurch gekennzeichnet, dass** die Haube auf einem Unterdruckprinzip basiert.

3. Schutzhaube nach einem der vorhergehenden Ansprüche, **dadurch gekennzeichnet, dass** mit Hilfe eines Atemluftgebläses ein Unterdruck in der Haube erzeugt wird.

4. Schutzhaube nach dem der vorhergehenden Anspruch, **dadurch gekennzeichnet, dass** das Atemluftgebläse einen Partikelfilter, vorzugsweise eine P3-Partikelfilter **(11)** ausweist.

5. Schutzhaube nach einem der beiden vorhergehenden Ansprüche, **dadurch gekennzeichnet, dass** das Atemluftgebläse motorunterstützt arbeitet und sich in einem Gehäuse befindet, in welchem zusätzlich auch noch ein Filtermodul angeordnet ist, in welchem sich der Partikelfilter **(11)** befindet.

6. Schutzhaube nach einem der vorhergehenden Ansprüche, **dadurch gekennzeichnet, dass** mit Hilfe von elastischen Bändern die Innenseite der Haube so ausgestaltet werden kann, dass sie sich der Kopfform des jeweiligen Trägers anpasst.

7. Schutzhaube nach dem vorhergehenden Anspruch, **dadurch gekennzeichnet, dass** die elastischen Bänder, welche in der Innenseite der Haube vorhanden sind mit Bändern auf der Aussenseite der Haube verbunden sind.

8. Schutzhaube nach einem der vorhergehenden Ansprüche, **dadurch gekennzeichnet, dass** die Haube einen doppelten Kragen **(3)** u. **(5)** aufweist.

9. Schutzhaube nach einem der vorhergehenden Ansprüche, **dadurch gekennzeichnet, dass** die Haube ohne Kopfgestell freitragend ist.

10. Schutzhaube nach einem der vorhergehenden Ansprüche, **dadurch gekennzeichnet, dass** das Visier **(1)** die optische Klasse 1 hat.

11. Schutzhaube nach einem der vorhergehenden Ansprüche, **dadurch gekennzeichnet, dass** das Visier **(1)** halbkreisförmig nach aussen gewölbt ist.

12. Schutzhaube nach einem der vorhergehenden Ansprüche, **dadurch gekennzeichnet, dass** der Abluftschlauch **(8)** mit einem speziellen Befestigungsclip **(9)** mit der Haube verbunden wird.

## Claims

1. Protective hood, **characterized in that** the respiratory air (fresh air) enters the hood in a filtered state through an integrated PS nonwoven (10), and the used air is discharged to the environment via a P3 particle filter (11).

2. Protective hood according to Claim 1, **characterized in that** the hood is based on an underpressure principle.

3. Protective hood according to one of the preceding claims, **characterized in that** an underpressure is generated in the hood with the aid of a respiratory air fan.

4. Protective hood according to the preceding claim, **characterized in that** the respiratory air fan has a particle filter, preferably a P3 particle filter (11).

5. Protective hood according to one of the two preceding claims, **characterized in that** the respiratory air fan operates with motor support and is located in a housing in which, in addition, a filter module is arranged in which the particle filter (11) is located.

6. Protective hood according to one of the preceding claims, **characterized in that**, with the aid of elastic bands, the inside of the hood can be designed such that it conforms to the shape of the head of the respective wearer.

7. Protective hood according to the preceding claim, **characterized in that** the elastic bands present in the inside of the hood are connected to bands on the outside of the hood.

8. Protective hood according to one of the preceding claims, **characterized in that** the hood has a double collar (3) and (5).

9. Protective hood according to one of the preceding claims, **characterized in that** the hood is self-supporting without a head frame.

10. Protective hood according to one of the preceding claims, **characterized in that** the visor (1) belongs to optical class 1.

11. Protective hood according to one of the preceding claims, **characterized in that** the visor (1) curves outwards in a semi-circular shape.

12. Protective hood according to one of the preceding claims, **characterized in that** the exhaust air hose (8) is connected to the hood by a special fastening clip (9).

## Revendications

1. Cagoule de protection, **caractérisée en ce que** l'air de respiration (air frais), filtré par un non-tissé PS (10), parvient dans la cagoule et l'air usé est évacué dans l'environnement par le biais d'un filtre à particules P3 (11).

2. Cagoule de protection selon la revendication 1, **caractérisée en ce que** la cagoule est basée sur un principe de dépression.

3. Cagoule de protection selon l'une quelconque des revendications précédentes, **caractérisée en ce qu'**une dépression est produite dans la cagoule à l'aide d'une soufflante d'air de respiration.

4. Cagoule de protection selon l'une quelconque des revendications précédentes, **caractérisée en ce que** la soufflante d'air de respiration présente un filtre à particules, de préférence un filtre à particules P3 (11).

5. Cagoule de protection selon l'une quelconque des deux revendications précédentes, **caractérisée en ce que** la soufflante d'air de respiration fonctionne de manière assistée par un moteur et se trouve dans un boîtier dans lequel est en outre disposé un module de filtre dans lequel se trouve le filtre à particules (11).

6. Cagoule de protection selon l'une quelconque des revendications précédentes, **caractérisée en ce qu'**à l'aide de bandes élastiques, le côté intérieur de la cagoule peut être configuré de telle sorte qu'il s'adapte à la forme de la tête de l'utilisateur particulier.

7. Cagoule de protection selon la revendication précédente, **caractérisée en ce que** les bandes élastiques qui sont prévues sur le côté intérieur de la cagoule sont connectées à des bandes sur le côté extérieur de la cagoule.

8. Cagoule de protection selon l'une quelconque des revendications précédentes, **caractérisée en ce que** la cagoule présente un double bord (3) et (5).

9. Cagoule de protection selon l'une quelconque des revendications précédentes, **caractérisée en ce que** la cagoule est autoportante sans armature de tête.

10. Cagoule de protection selon l'une quelconque des revendications précédentes, **caractérisée en ce que** la visière (1) a une classe optique 1.

11. Cagoule de protection selon l'une quelconque des revendications précédentes, **caractérisée en ce que** la visière (1) a une courbure semi-circulaire vers l'extérieur.

12. Cagoule de protection selon l'une quelconque des revendications précédentes, **caractérisée en ce que** le tuyau d'air d'évacuation (8) est connecté par un clip de fixation spécial (9) à la cagoule.
